# EUROPÄISCHE PATENTSCHRIFT

(11) **EP 0 922 892 B1**
(45) Veröffentlichungstag und Bekanntmachung des Hinweises auf die Patenterteilung: **02.05.2002**
(21) Anmeldenummer: 97121032.3
(22) Anmeldetag: 27.11.1997
(51) Int. Cl.: F16K 31/00, H01H 37/20, H01H 11/00

(54) **Antriebseinrichtung zum reversiblen Antrieb eines Ventils**
Drive assembly for reversible actuation of a valve
Dispositif d'entraînement pour l'actionnement réversible d'une vanne

(43) Veröffentlichungstag der Anmeldung: 16.06.1999
(73) Patentinhaber: Siemens Building Technologies AG, 6300 Zug (CH)
(72) Erfinder: Imlig, Martin, 6414 Oberath (CH); Partel, Robert, 6300 Zug (CH); Von Allmen, Sven, 8914 Aeugst a/A (CH)
(74) Vertreter: Berg, Peter

(56) Entgegenhaltungen:
- EP-A- 0 712 145
- FR-A- 2 111 127
- US-A- 3 091 674

## Beschreibung

Die Erfindung bezieht sich auf eine Antriebseinrichtung zum reversiblen Antrieb eines Ventils gemäss dem Oberbegriff des Anspruchs 1.

Solche Antriebseinrichtungen eignen sich zur Betätigung des Stössels eines Ventils zur Steuerung oder Regelung des Durchflusses eines flüssigen oder gasförmigen Strömungsmediums in der Heizungs-, Lüftungs- und Klimatechnik.

Eine Antriebseinrichtung der im Oberbegriff des Anspruchs 1 genannten Art ist aus der EP-A-712 145 bekannt, bei der ein direkt beheizbares Antriebselement durch mehrere mechanisch parallel wirkende Windungen eines aus einer Formgedächtnislegierung bestehenden Drahtes verwirklicht ist.

Im Markt sind grundsätzlich zwei Ventiltypen erhältlich, nämlich im Ruhezustand offene Ventile und im Ruhezustand geschlossene Ventile. Dies erfordert zwei verschiedene Typen von Antriebseinrichtungen. Die Ventile verschiedener Hersteller unterscheiden sich aber auch durch einen unterschiedlichen Hub, weshalb auch ein entsprechendes Sortiment von Antriebseinrichtungen mit unterschiedlichen Hüben erforderlich ist.

Selbstverständlich wäre es denkbar, die Sortimentsvielfalt dadurch zu reduzieren, dass zwischen die Antriebseinrichtung und das Ventil eine Mechanik eingefügt wird, die eine Umkehrung des Wirkungssinnes der Antriebsbewegung bewirkt. Dies ist jedoch umständlich und kostspielig.

Der Erfindung liegt die Aufgabe zugrunde, eine einfache Antriebseinrichtung zu schaffen, bei welcher der Wirkungssinn und der Hub der Stösselbewegung einstellbar sind.

Die genannte Aufgabe wird erfindungsgemäss durch die Merkmale des Anspruchs 1 gelöst. Vorteilhafte Ausgestaltungen ergeben sich aus den abhängigen Ansprüchen.

Nachfolgend werden Ausführungsbeispiele der Erfindung anhand der Zeichnung näher erläutert.

Es zeigen:
- Fig. 1: eine Prinzipdarstellung einer Antriebseinrichtung,
- Fig. 2: eine Schnittdarstellung einer Antriebseinrichtung in der Seitenansicht,
- Fig. 3: eine Schnittdarstellung der Antriebseinrichtung nach der Fig. 2 in der Draufsicht, und
- Fig. 4 bis Fig. 6: Teile einer Antriebseinrichtung in unterschiedlichen Betriebslagen.

In der Fig. 1 bedeutet 1 ein Gehäuse einer Antriebseinrichtung zum reversiblen Antrieb eines Ventils, von dem nur der durch eine Öffnung in das Gehäuse 1 eindringende Ventilstössel 2 gezeichnet ist. Ein Antriebselement 3 ist in der Fig. 1 symbolisch durch einen Doppelpfeil dargestellt. Ein Hebel 4, der um einen Hebeldrehpunkt H drehbar ist, dient als Kopplungsglied zur Übertragung einer Bewegung des Antriebselementes 3 in eine Antriebsbewegung des Stössels 2. Das Antriebselement 3 wirkt zwischen einem am Gehäuse 1 angeordneten Widerlagerpunkt W und einem Kraftangriffspunkt K auf den Hebel 4.

Das Antriebselement 3 kann beliebiger Art sein. Es hat die Aufgabe, einen elektrischen Strom, der das Eingangssignal der Antriebseinrichtung darstellt, in eine mechanische Bewegung umzuformen. Diese mechanische Bewegung bewirkt eine Längenänderung der Wegstrecke zwischen dem Widerlagerpunkt W und dem Kraftangriffspunkt K.

Das Antriebselement 3 weist vorteilhaft ein aus einer Formgedächtnislegierung bestehendes Metallband auf, das zwischen dem Widerlagerpunkt W und am Kraftangriffspunkt K eingespannt ist, mittels eines Heizelementes beheizbar ist und beim Aufheizen seine Länge ändert.

Im Beispiel der Fig. 1 ist der Hebel 4 T-förmig ausgebildet. Der Hebeldrehpunkt H befindet sich auf dem T-Längsbalken und der Kraftangriffspunkt K auf dem T-Querbalken des Hebels 4. Der Hebel 4 wirkt an einem Punkt P auf den Ventilstössel 2; dieser Punkt P liegt in der Nähe einer Linie, welche die Punkte W und H verbindet und im folgenden Linie WH genannt wird. Der Kraftangriffspunkt K befindet sich im dargestellten Beispiel oberhalb der Verlängerung der Linie WH auf der dem Widerlagerpunkt W abgewandten Seite des Hebeldrehpunktes H. Die Punkte W, H und K bilden ein Dreieck mit einem stumpfen Winkel ∝ im Punkt H.

Wenn das Antriebselement 3 aktiviert, das heisst mit einem elektrischen Strom beaufschlagt wird, verkürzt sich seine Länge, so dass sich der Hebel 4 im Gegenuhrzeigersinn um den Hebeldrehpunkt H dreht und der Ventilstössel 2 durch den Hebel 4 nach unten bewegt wird. Diese Stösselbewegung bewirkt je nach Ventiltyp ein Öffnen oder Schliessen des Ventils. Der Hub, den der Ventilstössel dabei ausführt, hängt einerseits von der Verkürzung des Antriebselementes 3 im aktivierten Zustand und andererseits von der relativen Lage der Punkte W, H, K und P ab.

Die relative Lage zwischen dem Hebeldrehpunkt H, dem Widerlagerpunkt W und dem Kraftangriffspunkt K ist derart verstellbar, dass der Wirkungssinn und der Hub der Antriebsbewegung einstellbar sind. Im dargestellten Beispiel lässt sich der Kraftangriffspunkt K verschieben, während der Hebeldrehpunkt H und der Widerlagerpunkt W fest, das heisst unverschiebbar angeordnet sind. Wird der Kraftangriffspunkt K auf dem Hebel 4 derart verschoben, dass der Winkel ∝ grösser wird, so vergrössert sich auch die Hebelübersetzung und damit der Hub der Antriebsbewegung. Wird der Kraftangriffpunkt K über die Verlängerung der Linie WH hinaus in der Zeichnung nach unten verschoben, so ist im Ruhezustand der Antriebseinrichtung ∝ > 180°, so dass bei einer Verkürzung des Antriebselementes 3 der Hebel 4 im Uhrzeigersinn gedreht und der Ventilstössel 2 in der Zeichnung nach oben bewegt wird. Bei ∝ = 180° kehrt also die Antriebsbewegung ihren Wirkungssinn um. Durch ein Verschieben des Kraftangriffspunktes K lässt sich somit sowohl der Wirkungssinn als auch der Hub der Antriebsbewegung leicht an den Typ und die Hubcharakteristik des jeweiligen Ventils anpassen.

Vorteilhaft ist der Kraftangriffspunkt K auf einem Kreisbogen 5 verschiebbar, so dass im Ruhezustand die Länge der Linie WK durch eine Verschiebung des Kraftangriffspunktes K nicht verändert wird und somit eine Anpassung des Antriebselementes 3 nicht erforderlich ist.

Es ist leicht ersichtlich, dass es auch möglich ist, den Kraftangriffspunkt K unverstellbar und statt dessen den Widerlagerpunkt W verstellbar anzuordnen.

In den Fig. 2 und 3 besteht das Gehäuse 1 aus zwei Gehäuseteilen 1a und 1b. Am Gehäuseteil 1a ist ein Zapfen 6 angeformt, auf dem der Hebel 4 drehbar gelagert ist, so dass die Achse des Zapfens 6 den Hebeldrehpunkt H (Fig. 1) bildet. Das Antriebselement 3 (Fig. 1) ist durch ein Metallband 7 aus einer Formgedächtnislegierung und aus einem nicht dargestellten Heizelement gebildet. Ein Bolzen 8 sitzt in einem Auge 1c des Gehäuseteils 1a. Das Metallband 7 ist an seinem einen Ende am Bolzen 8 und an seinem anderen Ende an einer bolzenförmigen Verlängerung 9 eines Verschiebeteils 10 befestigt. Im dargestellten Beispiel erfolgt diese Befestigung dadurch, dass der Bolzen 8 und die Verlängerung 9 je eine Bohrung im Metallband 7 durchdringen. Das Verschiebeteil 10 ist auf dem Hebel 4 verschiebbar angeordnet. Die Achsen des Bolzens 8 und Verlängerung 9 bilden den Widerlagerpunkt W bzw. den Kraftangriffspunkt K (Fig. 1).

Das erwähnte Heizelement kann beispielsweise aus einer Heizdrahtwicklung bestehen, die auf das Metallband 7 gewickelt ist, oder aus einer auf eine Isolationsschicht des Metallbandes aufgedampften mäanderförmigen Widerstandsfolie. Vorteilhaft ist ein PTC-Widerstand elektrisch in Reihe mit dem Heizelement geschaltet, damit der im Heizelement fliessende Strom bei einer bestimmten Temperatur des Heizelementes begrenzt und ein Überheizen vermieden wird. Mit einem zum PTC-Widerstand parallel geschalteten konstanten Widerstand kann die Temperatur/Widerstandskennlinie optimal eingestellt werden.

Das den Zapfen 8 umfassende Auge 1c durchdringt eine Öffnung 11 des Hebels 4. Diese Öffnung 11 ist derart bemessen, dass sie in den beiden Endlagen des Hebels 4 am Auge 1c anschlägt. Eine Nase 12 des Hebels 4 ragt aus einer Öffnung des Gehäuses 1 heraus und dient als Stellungsanzeige der Antriebseinrichtung.

Das Verschiebeteil 10 ist in einem Langlochschlitz 13 des Hebels 4 verschiebbar gelagert. Die eine Seitenflanke des Langlochschlitz 13 und die angrenzende Seite des Verschiebeteils 10 sind mit einer feinen Verzahnung 14 versehen. Diese Verzahnung 14 bewirkt, dass das Verschiebeteil 10 in der jeweiligen Position einrastet und nur entgegen einem gewissen Widerstand in die nächste Zahnposition verschoben werden kann. Eine kreisbogenförmige Ausbildung des Langlochschlitzes 13 ist für einen konstanten Längenabstand der Punkte W und K (Fig. 1) bzw. der Länge des Metallbandes 7 in allen Positionen des Verschiebeteils 10 erforderlich.

Um das Verschiebeteil 10 und damit den Kraftangriffspunkt K auf besonders einfache Weise verschieben zu können, ist ein Verstellhebel 15 vorgesehen, der gleich wie das Metallband 7 auf dem Bolzen 8 und der bolzenartigen Verlängerung 9 gelagert ist. Das dem Bolzen 9 abgewandte Ende des Verstellhebels10 ragt durch eine Öffnung aus dem Gehäuse 1 heraus und weist dort einen Verstellknopf 16 auf. An diesem Verstellknopf kann der Verstellhebel 15 um den Bolzen 8 bzw. um den Widerlagerpunkt W geschwenkt werden, wobei gleichzeitig auch das Verschiebeteil 10 bewegt und das Metallband 7 geschwenkt wird.

Die beschriebene Antriebseinrichtung wird mittels einer Überwurfmutter 17 auf dem anzutreibenden Ventil befestigt. Wird das Heizelement mit einem Strom beschickt, so erwärmt sich mit dem Heizelement das Metallband 7, dessen Länge wird verkürzt, und der Ventilstössel 2 bewegt sich in der Zeichnung nach unten zum Ventil hin, sofern sich das Verschiebeteil 10 in der gezeichneten Lage befindet. Diese Funktionsweise der Antriebseinrichtung ist für Ventile geeignet, die im Ruhezustand geöffnet sind. Im folgenden wird diese Betriebsweise mit NO (normally open) bezeichnet.

Wird der Verstellknopf 16 nach unten bewegt, so wird die Hebelübersetzung verändert und der Hub der Stösselbewegung wird grösser.

Unterschreitet der Kraftangriffspunkt K die Verlängerung der Geraden WH (Fig. 1), so entsteht eine Hebelrichtungsumkehr, so dass sich im aktiven Zustand der Antriebseinrichtung der Ventilstössel 2 unter der Wirkung einer nicht gezeichneten Rückstellfeder nach oben bewegt. Diese Funktionsweise - im folgenden NC (normally closed) genannnt - ist für Ventile bestimmt, die im Ruhezustand geschlossen sind. In der Fig. 2 ist die Lage des Metallbandes 7 und des Verschiebeteils 10 in der NC-Stellung gestrichelt gezeichnet.

Zur Umstellung der Funktonsweise von NO zu NC oder umgekehrt ist es erwünscht, dass nicht nur die beschriebene Hebelrichtungsumkehr erfolgt, sondern gleichzeitig auch die unterschiedliche Ausgangsstellung des Ventilstössels 2 ausgeglichen wird. Zu diesem weiteren Zweck sind gemäss der Fig. 4 bis 7 ein Hebelteil 18, ein Mitnehmer 19, eine Feder 20, ein Zwischenstössel 21 und ein verstellbarer Anschlag 22 vorgesehen. Eine zum anzutreibenden Ventil gehörende Rückstellfeder ist in diesen Figuren mit 23 und ein Ventilsitz mit 24 bezeichnet.

Die Fig. 4 zeigt die Antriebseinrichtung in der NO-Funktionsweise im Ruhezustand, die Fig. 5 in der NO-Funktionsweise im aktivierten Zustand, die Fig. 6 in der NC-Funktionsweise im Ruhezustand und die Fig. 7 in der NC-Funktionsweise im aktivierten Zustand.

Das Hebelteil 18 ist am Hebel 4 (Fig. 1 bis 3) befestigt oder unmittelbar angeformt. Der Mitnehmer 19 ist in der Richtung der Achse des Zwischenstössels 21 und des Ventilstössels 2 verschiebbar. Die Feder 20 liegt am Mitnehmer 19 und am Zwischenstössel 21 an. Der Anschlag 22 begrenzt die Bewegung des Mitnehmers 19 in der Zeichnung nach oben, das heisst in der Öffnungsrichtung des Ventils.

Das Hebelteil 18 besitzt einen Anschlag 18a, der den Mitnehmer 19 in der Zeichnung nach unten, das heisst in der Schliessrichtung des Ventil, stossen kann, und einen zweiten Anschlag 18b, der den Zwischenstössel 21 in der Zeichnung nach oben, das heisst vom Ventil weg ziehen kann.

Der Anschlag 22 ist mit dem Verstellhebel 15 (Fig. 3) derart gekoppelt, dass er sich in der NO-Funktionsweise (Fig. 4 und 5) in einer oberen Lage und in der NC-Funktionsweise (Fig. 6 und 7) in einer unteren Lage befindet. In der NO-Funktionsweise befindet sich bei nicht aktiviertem Antriebselement 3, wie in der Fig. 4 dargestellt, auch das Hebelteil 18, der Mitnehmer 19, der Zwischenstössel 21 und der Ventilstössel 2 in der oberen Lage; das Ventil ist offen und die Feder 20 weitgehend entspannt.

Wird das Antriebselement 3 aktiviert, so wird gemäss der Fig. 5 das Hebelteil 18 nach unten bewegt. Sein Anschlag 18a drückt über den Mitnehmer 19, die Feder 20 und den Zwischenstössel 21 den Stössel 2 in Richtung gegen den Ventilsitz 24. Sobald das Ventil geschlossen ist, hebt sich bei einer weiteren Hebelbewegung ein Anschlag 19a vom Zwischenstössel 21 ab und es wird nur noch die Feder 20 weiter zusammengedrückt. Das Abheben des Anschlags 19a vom Zwischenstössel 21 entgegen der Kraft der Feder 20 dient einerseits als Überlastsicherung für den Ventilsitz 24; andererseits ergibt sich dadurch eine Hubreserve für den Fall, dass das Metallband 7 alterungsbedingte Längenänderungen erfährt.

Wird die Antriebseinrichtung durch Betätigung des Verstellhebels 15 (Fig. 3) in die NC-Funktionsweise umgeschaltet, so wird der mit dem Verstellhebel 15 gekoppelte Anschlag 22 in die untere Lage Richtung Ventilsitz 24 bewegt. Dadurch wird, wie in der Fig. 6 dargestellt, der Mitnehmer 19 in Richtung Ventilsitz 24 bewegt, bis das Ventil geschlossen ist und sich der Anschlag 19a des Mitnehmer 19 vom Zwischenstössel 21 abhebt.

Wird das Antriebselement 3 aktiviert, so bewegt sich gemäss der Fig. 7 das Hebelteil 18 nach oben, der Anschlag 18b greift am Zwischenstössel 21 an und hebt diesen mitsamt dem am Zwischenstössel 21 andrückenden Ventilstössel 2 in Öffnungsrichtung. Die Feder 20 wird zwischen dem am Anschlag 22 anstehenden Mitnehmer 19 und dem Zwischenstössel 21 weiter zusammengedrückt, bis das Ventil voll geöffnet und das Hebelteil 18 die obere Endlage erreicht hat.

Die Feder 20 erfüllt eine Doppelfunktion: Sie schützt den Antrieb vor Überlast und erzeugt eine Vorspannung zwischen dem Anschlag 22 und dem Ventilstössel 2.

## Patentansprüche

1. Antriebseinrichtung zum reversiblen Antrieb eines Ventils, mit einem Gehäuse (1; 1a; 1b), einem Antriebselement (3; 7) und einem um einen Hebeldrehpunkt (H) drehbaren Hebel (4), wobei das Antriebselement (3; 7) zwischen einem am Gehäuse (1; 1a; 1b) angeordneten Widerlagerpunkt (W) und einem Kraftangriffspunkt (K) auf den Hebel (4) wirkt und wobei der Hebel (4) als Kopplungsglied zur Übertragung einer Bewegung des Antriebselementes (3; 7) in eine Antriebsbewegung eines Ventilstössels (2) nutzbar ist, **dadurch gekennzeichnet, dass** die relative Lage zwischen dem Hebeldrehpunkt (H), dem Widerlagerpunkt (W) und dem Kraftangriffspunkt (K) derart verstellbar ist, dass der Wirkungssinn und der Hub der Antriebsbewegung einstellbar sind.

2. Antriebseinrichtung nach Anspruch 1, **dadurch gekennzeichnet, dass** ausschliesslich der Kraftangriffspunkt (K) oder der Widerlagerpunkt (W) einstellbar ist und die anderen beiden Punkte (W und H bzw. K und H) fest sind.

3. Antriebseinrichtung nach Anspruch 2, **dadurch gekennzeichnet, dass** der Kraftangriffspunkt (K) bzw. der Widerlagerpunkt (W) auf einem Kreisbogen (5) verschiebbar ist.

4. Antriebseinrichtung nach Anspruch 2 oder 3, **dadurch gekennzeichnet, dass** ein Verstellhebel (15) vorgesehen ist, der das Gehäuse (1; 1a; 1b) durchdringt, wobei der Kraftangriffspunkt (K) bzw. der Widerlagerpunkt (W) durch Betätigung des Verstellhebels (15) verschiebbar ist.

5. Antriebseinrichtung nach Anspruch 3 und 4, **dadurch gekennzeichnet, dass** der Verstellhebel (15) am Widerlagerpunkt (W) und am Kraftangriffspunkt (K) gelagert ist.

6. Antriebseinrichtung nach Anspruch 4 oder 5, **dadurch gekennzeichnet, dass** ein mit dem Verstellhebel (15) gekoppelter Anschlag (22) vorgesehen ist, der sich in einer ersten Funktionsweise (NO) der Antriebseinrichtung in einer ersten Stellung und in einer zweiten Funktionsweise (NC) der Antriebseinrichtung in einer zweiten Stellung befindet, und dass ein Mitnehmer (19), eine Feder (20) und ein Zwischenstössel (21) angeordnet sind,
- wobei sich in der ersten Funktionsweise (NO) bei nicht aktiviertem Antriebselement (3) der Mitnehmer (19) und der Zwischenstössel (21) in einer oberen Lage befinden, in der das Ventil offen ist,
- wobei in der ersten Funktionsweise (NO) bei aktiviertem Antriebselement (3) der Hebel (4) über die Feder (20) und den Zwischenstössel (21) das Ventil schliesst,
- wobei beim Umschalten in die zweite Funktionsweise (NC) bei nicht aktiviertem Antriebselement (3) der Verstellhebel (15) über den Anschlag (22), die Feder (20) und den Zwischenstössel (21) das Ventil schliesst,
- und wobei in der zweiten Funktionsweise (NC) bei aktiviertem Antriebselement (3) der Hebel (4) über den Zwischenstössel (21) das Ventil öffnet.

7. Antriebseinrichtung nach einem der vorangehenden Ansprüche, **dadurch gekennzeichnet, dass** das Antriebselement (3) ein aus einer Formgedächtnislegierung bestehendes Metallband (7) aufweist, das zwischen dem Widerlagerpunkt (W) und am Kraftangriffspunkt (K) eingespannt ist, mittels eines Heizelementes beheizbar ist und beim Aufheizen seine Länge ändert.

8. Antriebseinrichtung nach Anspruch 8, **dadurch gekennzeichnet, dass** ein PTC-Widerstand elektrisch in Reihe mit dem Heizelement geschaltet ist.

## Claims

1. A drive device for the reversible drive of a valve, comprising a housing (1; 1a; 1b), a drive element (3; 7) and a lever (4) rotatable about a lever pivot point (H), wherein the drive element (3; 7) acts on the lever (4) between a support point (W) arranged on the housing (1; 1a; 1b) and a force engagement point (K) and wherein the lever (4) can be used as a coupling member for transforming a movement of the drive element (3; 7) into a drive movement of a valve stem (2), **characterised in that** the relative position between the lever pivot point (H), the support point (W) and the force engagement point (K) is displaceable in such a way that the direction of action and the stroke of the drive movement are adjustable.

2. A drive device according to claim 1 **characterised in that** exclusively the force engagement point (K) or the support point (W) is adjustable and the other two points (W and H or K and H respectively) are fixed.

3. A drive device according to claim 2 **characterised in that** the force engagement point (K) or the support point (W) is displaceable on a circular arc (5).

4. A drive device according to claim 2 or claim 3 **characterised in that** there is provided a displacement lever (15) which passes through the housing (1; 1a; 1b), wherein the force engagement point (K) or the support point (W) is displaceable by actuation of the displacement lever (15).

5. A drive device according to claim 3 and claim 4 **characterised in that** the displacement lever (15) is mounted at the support point (W) and at the force engagement point (K).

6. A drive device according to claim 4 or claim 5 **characterised in that** there is provided an abutment (22) which is coupled to the displacement lever (15) and which is in a first position in a first mode of operation (NO) of the drive device and in a second position in a second mode of operation (NC) of the drive device, and that there are arranged an entrainment member (19), a spring (20) and an intermediate stem (21),
- wherein in the first mode of operation (NO) with the drive element (3) not activated the entrainment member (19) and the intermediate stem (21) are in an upper position in which the valve is open,
- wherein in the first mode of operation (NO) with the drive element (3) activated the lever (4) closes the valve by way of the spring (20) and the intermediate stem (21),
- wherein when switching over into the second mode of operation (NC) with the drive element (3) not activated the displacement lever (15) closes the valve by way of the abutment (22), the spring (20) and the intermediate stem (21), and
- wherein in the second mode of operation (NC) with the drive element (3) activated the lever (4) opens the valve by way of the intermediate stem (21).

7. A drive device according to one of the preceding claims **characterised in that** the drive element (3) has a metal band (7) which comprises a shape memory alloy and which is tensioned between the support point (W) and the force engagement point (K), is heatable by means of a heating element, and experiences a change in its length upon being heated.

8. A drive device according to claim 8 **characterised in that** a PTC-resistor is electrically connected in series with the heating element.

## Revendications

1. Dispositif d'entraînement pour l'actionnement réversible d'une vanne, comportant un boîtier (1; 1a; 1b), un élément d'entraînement (3; 7) et un levier (4) pouvant tourner autour d'un centre de rotation (H) du levier, dispositif dans lequel l'élément d'entraînement (3; 7) agit entre un point de butée (W) disposé sur le boîtier (1; 1a; 1b) et un point (K) d'application de force sur le levier (4) et dans lequel le levier (4) peut être utilisé en tant qu'élément de couplage pour la transmission d'un déplacement de l'élément d'entraînement (3; 7) en un déplacement d'entraînement d'un poussoir de soupape (2), **caractérisé en ce que** la position relative entre le centre de rotation (H) du levier, le point de butée (W) et le point (K) d'application de force sur le levier (4) est réglable de telle sorte que le sens d'action et la course du déplacement d'entraînement soient réglables.

2. Dispositif d'entraînement selon la revendication 1, **caractérisé en ce que** exclusivement le point (K) d'application d'une force ou le point de butée (W) est réglable et que les deux autres points (W et H ou K et H) sont fixes.

3. Dispositif d'entraînement selon la revendication 2, **caractérisé en ce que** le point (K) d'application de force et le point de butée (W) sont déplaçables sur un arc de cercle (5).

4. Dispositif d'entraînement selon la revendication 2 ou 3, **caractérisé en ce qu'**il est prévu un levier de réglage (15), qui traverse le boîtier (1; 1a; 1b), le point (K) d'application de force ou le point de butée (W) étant déplaçable par actionnement du levier de réglage (15).

5. Dispositif d'entraînement selon la revendication 3 ou 4, **caractérisé en ce que** le levier de réglage (15) est tourillonné au niveau du point de butée (W) et du point (K) d'application de force.

6. Dispositif d'entraînement selon la revendication 4 ou 5, **caractérisé en ce qu'**il est prévu une butée (22), qui est couplée au levier de réglage (4) et qui, dans un premier mode de fonctionnement (NO) du dispositif d'entraînement, est située dans une première position et, dans un second mode de fonctionnement (NC) du dispositif d'entraînement, est située dans une seconde position, et qu'il est prévu un organe d'entraînement (19), un ressort (20) et un poussoir intermédiaire (21),
- dans lequel dans le premier mode de fonctionnement (NO), alors que l'élément d'entraînement (3) n'est pas activé, l'organe d'entraînement (19) et le poussoir intermédiaire (21) sont situés dans une position supérieure, dans laquelle la vanne est ouverte,
- dans le premier mode de fonctionnement (NO), alors que l'élément d'entraînement (3) est activé, le levier (4) ferme la vanne par l'intermédiaire du ressort (20) et du poussoir intermédiaire (21),
- dispositif dans lequel, lors de la commutation faisant passer au second mode de fonctionnement (NC), alors que l'élément d'entraînement (3) n'est pas activé, le levier de réglage ferme la vanne par l'intermédiaire de la butée (22) et du ressort (20) et du poussoir intermédiaire (21), et
- dispositif dans lequel dans le second mode de fonctionnement (NC), alors que l'élément d'entraînement (3) est activé, le levier (4) ouvre la vanne à l'aide du poussoir intermédiaire (21).

7. Dispositif d'entraînement selon l'une des revendications précédentes, **caractérisé en ce que** l'élément d'entraînement (3) comporte une bande métallique (7), qui est formée d'un alliage à mémoire de forme, qui est serrée entre le point de butée (W) et le point (K) d'application de force, peut être chauffée à l'aide d'un élément de chauffage et change de longueur lors du chauffage.

8. Dispositif d'entraînement selon la revendication 8, **caractérisé en ce qu'**une résistance à coefficient de température positif est branchée électriquement en série avec l'élément de chauffage.
